# FASCICULE DE BREVET EUROPEEN

(11) **EP 3 046 453 B1**
(45) Date de publication et mention de la délivrance du brevet: **19.04.2017**
(21) Numéro de dépôt: 14796171.8
(22) Date de dépôt: 18.09.2014
(51) Int. Cl.: A47K 10/38, A47K 10/40

(54) **APPAREIL DISTRIBUTEUR DE BANDES DE MATERIAU PREDECOUPE ENROULEES EN BOBINE POSITIONNEE A L'HORIZONTALE OU A LA VERTICALE**
SPENDER FÜR VORGESCHNITTENES, AUFGEROLLTES BAHNMATERIAL MIT HORIZONTAL ODER VERTIKAL POSITIONIERTER ROLLSPULE
DISPENSER FOR PRECUT ROLLED WEB MATERIAL WITH ROLL SPINDLE POSITIONED HORIZONTALLY OR VERTICALLY

(30) Priorité: 19.09.2013 FR 1359027
(43) Date de publication de la demande: 27.07.2016
(73) Titulaire: Granger, Maurice, Albufeira 8200-385 (PT)
(72) Inventeur: Granger, Maurice, Albufeira 8200-385 (PT)
(74) Mandataire: Cabinet Laurent & Charras
(86) Numéro de dépôt international: PCT/FR2014/052324
(87) Numéro de publication internationale: WO 2015/040331

(56) Documents cités:
- WO-A1-99/18835
- FR-A1- 2 667 854
- US-A- 4 009 682
- US-A1- 2003 111 480
- US-A1- 2003 122 031

## Description

L'invention se rattache au secteur technique des appareils distributeurs de matériau d'essuyage du type papier, ouate, non tissé, pour constituer dans différentes utilisations possibles des bandes à format prédéterminé et constituant des serviettes, papier essuie-tout, papier toilette, et papier d'essuyage en général.

Le Demandeur bénéficie d'une très large expérience depuis plus qu'une quarantaine d'années dans la conception d'appareils distributeurs de ce type à fonctionnement à coupe automatique ou semi-automatique pour des bobines de matériaux enroulés, et aussi pour la distribution de matériaux prédécoupés. Le Demandeur est ainsi titulaire de plusieurs centaines de brevets en rapport avec cette technologie, dont un grand nombre sont exploités au niveau mondial.

Parmi ces types d'appareils distributeurs, il existe la catégorie des distributeurs de bandes de matériau dit à dévidage central. En pratique, dans ce cas, la bobine de matériau est présentée dans un carter dans une position verticale en appui sur la face inférieure du carter en regard, celle-ci présentant une ouverture centrale pour permettre le passage et le déroulement de la bande de matériau tiré par l'utilisateur. Ce déroulement s'effectue par l'intérieur de la bobine de matériau, de sorte que le diamètre extérieur de la bobine reste le même, mais le déroulement en spires du matériau sous l'effet de traction par l'utilisateur réduit progressivement l'épaisseur de la bobine dans sa partie utile correspondant à la présence de matériau. Un couvercle protège bien sûr le carter et la bobine en étant aménagé avec une ouverture qui est dans le prolongement directe de l'ouverture formée sur la face inférieure d'appui du carter. En pratique, la bobine de matériau se présente dans une configuration prédécoupée ou non. C'est donc suite à la traction de l'utilisateur que le défilement de la bande s'effectue et sort de l'appareil. La problématique réside dans un gaspillage considérable de la bande de matériau, car l'utilisateur sectionne manuellement des longueurs de bandes sans forcément que cela corresponde réellement à ses besoins. Ce type d'appareils est très présent dans des endroits publics du type station-service et il est courant que des utilisateurs prennent des longueurs de bandes de matériau pour des besoins autres que ceux visés en rapport avec le lieu de présentation de l'appareil.

Outre ce gaspillage, se pose un problème de contrôle et de maintenance, car la présence de tels appareils nécessite qu'ils soient toujours en charge.

Pour tenter de remédier à ces inconvénients majeurs, le Demandeur a lui-même intégré des dispositifs à coupe automatique dans ce type d'appareils pour obtenir des formats de bandes de matériaux successifs pour l'utilisateur. Cela a notamment été décrit dans le brevet FR 2 667 854. Cette solution n'a pas abouti compte tenu de la complexité d'aménagement de l'appareil distributeur par rapport aux conditions d'utilisation de ceux-ci.

On connait par le brevet US 2003/122031 un appareil distributeur de bandes de matériau enroulé prédécoupé en bobine comprenant un carter de réception de la bobine et un couvercle de fermeture articulé, ceux-ci étant aménagés dans leur partie intérieure avec une ouverture centrale permettant le passage et la distribution de la bande de matériau. Cet appareil comprend toutes les caractéristiques du préambule de la revendication 1.

La démarche du Demandeur a été à nouveau de s'intéresser à ce type d'appareil distributeur de bandes de matériau enroulé en bobine par guidage central, mais dans une configuration et état de la bande de matériau différente, c'est-à-dire étant enroulée avec un prédécoupage obtenu lors de la fabrication de la bande. La réflexion a alors été de concevoir un appareil distributeur de bandes de matériau prédécoupé enroulé en bobine qui soit simple avec un minimum de composants et donc d'un coût de revient très limité.

Dans le cadre de cette recherche, le Demandeur qui a une parfaite connaissance des caractéristiques des matériaux distribués par ce type d'appareils, a pris en considération le fait qu'ils peuvent avoir des épaisseurs variables en fonction des applications et des marchés, et aussi des duretés variables.

Dans le cadre de cette recherche, le Demandeur a ainsi imaginé et conçu un appareil distributeur de bandes de matériau prédécoupé enroulé en bobine qui présente l'avantage au surplus de pouvoir permettre une distribution de la bobine de matériau dans des positions différentes, soit à la verticale dans le cadre d'un dévidage central, soit à l'horizontale d'une manière classique. En d'autres termes, l'utilisateur peut avoir un choix possible dans le positionnement de la bobine de matériau, tout en conservant les caractéristiques de structure de l'appareil.

En d'autres termes, l'appareil conçu par le Demandeur et objet de la présente invention répond à l'ensemble de ces exigences et paramètres.

L'appareil distributeur selon l'invention peut ainsi être conçu à partir d'un concept de base avec différents aménagements complémentaires permettant d'assurer tout ou partie des fonctions précitées.

Selon une première caractéristique de l'invention, l'appareil distributeur de bandes de matériau prédécoupé enroulé en bobine comprenant un carter de réception de ladite bobine, avec une face de fond, une partie inférieure horizontale et de faces latérales, et un couvercle de fermeture articulé, ledit carter et ledit couvercle étant aménagés dans leur partie inférieure avec une ouverture centrale permettant le passage et la distribution de la bande de matériau, et le carter présentant une partie inférieure horizontale présentant dans son épaisseur une ouverture centrale, caractérisé en ce que le carter présente sur sa face inférieure un anneau profilé disposé dans un plan excentré par rapport à ladite ouverture centrale en définissant entre eux un passage pour la bande de matériau tiré, et en ce que le carter présente sous ladite face inférieure un volet articulé agencé pour recevoir une forme en dôme profilée circulaire pour s'intégrer en regard de l'ouverture intérieure formée sur ledit anneau, tout en laissant la continuité de passage pour la bande de matériau tiré et sa sortie hors de l'appareil, et en ce que ledit volet présente une configuration profilée venant en regard du couvercle pour être sollicitée par le couvercle lors de son relevage en vue de sa fermeture par des moyens disposés dans la partie basse du couvercle afin d'assurer le positionnement de ladite forme en dôme autour de l'ouverture de l'anneau en fonction des caractéristiques de la bande de matériau tiré, ladite bande de matériau enroulé en bobine traversant l'ouverture formée sur le carter et passant dans l'espace formé entre ledit anneau et ladite forme en dôme disposés en regard l'un de l'autre.

Selon une autre caractéristique la forme en dôme profilée circulairement est montée libre en rotation de manière limitée et contrôlée.

Selon une autre caractéristique, la forme en dôme profilée circulaire est fixée sur le volet en étant obtenue par moulage avec ce dernier ou rapportée.

Selon une autre caractéristique, la bobine de matériau est disposée dans un plan vertical dans le carter, son ouverture centrale étant en regard du l'ouverture formée sur la partie inférieure horizontale du carter, la bobine étant en appui sur ladite partie inférieure.

Selon une autre caractéristique, la bobine de matériau est disposée dans un plan horizontal dans le carter, et en ce que le carter présente sur ses faces latérales des bras articulés dont les extrémités sont agencées avec des embouts récepteurs de la bobine de matériau, et en ce que lesdits bras sont articulés d'une position verticale à une position horizontale pour correspondre au mode de positionnement de la bobine de matériau, et en ce que lesdits bras sont verrouillés en position soit de relevage vertical, soit d'abaissement horizontal par des moyens disposés sur le carter.

Ces caractéristiques et d'autres encore ressortiront bien de la suite de la description.

Pour fixer l'objet de l'invention illustré d'une manière non limitative aux figures des dessins où :
La figure 1 est une vue en perspective éclatée montrant les différents composants de l'appareil distributeur de matériau enroulé prédécoupé, avec le positionnement de la bobine de matériau en situation de dévidage central, dans une première variante de réalisation.
La figure 2 est une vue en perspective de l'appareil selon la figure 1, sans la représentation de la bobine de matériau.
La figure 3 est une vue selon la figure 2, l'appareil distributeur étant en position fermée.
La figure 4 est une vue de profil en coupe, l'appareil étant ouvert avec basculement du couvercle par rapport au carter et mise en place de la bobine de matériau en situation de dévidage central.
La figure 5 est une vue de profil en coupe selon la figure 4, avec fermeture de l'appareil et distribution de la bande de matériau.
La figure 6 est une vue de dessus de la face intérieure d'appui du carter avec représentation du volet articulé.
La figure 7 est une vue partielle de l'anneau disposé sur la face de dessous de la partie inférieure d'appui du couvercle.
La figure 8 est une vue partielle illustrant en coupe l'anneau selon la figure 7 et l'embout monté sur le volet.
La figure 9 est une vue partielle en coupe montrant la forme en dôme disposée sur le volet.
La figure 10 est une vue partielle illustrant la capacité de déplacement limité de la forme en dôme sur le volet afin de s'ajuster autour de l'anneau disposé sur la face de dessous de la partie inférieure horizontale du carter.
La figure 11 est une vue partielle illustrant en variante les moyens de réglage de positionnement du volet et donc de la forme en dôme autour de l'anneau disposés sur la face de dessous de la partie inférieure horizontale du carter.
La figure 12 est une vue partielle illustrant le réglage des différents moyens selon la figure 11.
La figure 13 est une vue du carter de l'appareil avec représentation de la bobine de matériau en position verticale pour dévidage central, le volet sous-jacent n'étant pas représenté.
La figure 14 est une vue du carter de l'appareil avec représentation de la bobine de matériau en position horizontale, le volet sous-jacent n'étant pas représenté.
La figure 15 est une vue en perspective de l'appareil distributeur selon l'invention dans une seconde variante de réalisation, le couvercle étant enlevé.
La figure 16 est une vue partielle de profil et en coupe selon la variante de la figure 15 illustrant le positionnement du volet en situation relevée, le couvercle n'étant pas représenté.
La figure 17 est une vue de dessus du volet seul tel qu'agencé selon la seconde variante.
La figure 18 est une vue en perspective de l'appareil distributeur selon l'invention dans une troisième variante de réalisation, le couvercle étant enlevé.
La figure 19 est une vue de dessous de la seule partie inférieure horizontale du carter montrant un aménagement spécifique de l'anneau.
La figure 20 est une vue partielle de profil et en coupe selon la variante de la figure 19 illustrant le positionnement du volet en situation relevée, le couvercle n'étant pas représenté.
La figure 21 est une vue de dessus du volet seul tel qu'agencé selon la troisième variante.

Afin de rendre plus concret l'objet de l'invention, on le décrit maintenant d'une manière non limitative illustré aux figures des dessins.

L'appareil distributeur de bandes de matériau enroulé en bobine est référencé dans son ensemble par (A) et la bobine de matériau à l'état prédécoupé est référencée par (B). L'appareil comprend un carter de réception (1) de ladite bobine (B), avec une face de fond (1a), une partie inférieure horizontale (1b) et de faces latérales (1c), et un couvercle de fermeture (2). Le couvercle est destiné à s'emboiter à articulation par sa partie basse et par relevage avec le carter et étant verrouillé par un moyen connu. La face de devant dudit couvercle peut avoir un profil quelconque comme représenté par exemple de manière schématique aux figures 2, 3, 15 et 18. De manière connue, ledit carter et ledit couvercle sont aménagés dans leur partie inférieure avec une ouverture centrale permettant le passage et la distribution de la bande de matériau.

Selon l'invention, la bobine de matériau est prédécoupée.

Selon l'invention, le carter (1) présente une partie inférieure horizontale (1b) présentant dans son épaisseur une ouverture centrale (1d), et sur sa face inférieure (1b1) un anneau profilé (3) disposé dans un plan excentré par rapport à ladite ouverture centrale (1d) en définissant entre eux un passage (P) pour la bande de matériau tiré. Ledit anneau peut être soit rapporté, soit moulé directement avec lors du moulage du carter. Ledit anneau présente une forme conique avec intérieurement un profil de courbure (3-1) facilitant le passage et le glissement de la bande de matériau, comme il sera exposé par la suite. L'ouverture intérieure de l'anneau (3) peut être circulaire ou oblongue.

Le carter présente sous ladite face inférieure horizontale (1b) un volet articulé (4) agencé pour recevoir une forme en dôme profilée circulaire (5) pour s'intégrer en regard de l'ouverture intérieure formée sur ledit anneau (3), tout en laissant la continuité du passage (P) de bande de matériau tirée et sa sortie hors de l'appareil. Le volet (4) est fixé sur des axes (6) traversant les faces latérales (1c) dans leur partie basse, en permettant une articulation limitée dudit volet. Ce dernier présente des bossages (4-1) susceptibles de venir en contact avec la face de fond (1b) du carter lors du relevage du volet résultant de la fermeture du couvercle. En outre, ledit volet présente une configuration profilée venant en regard du couvercle pour être relevé afin d'assurer le positionnement de ladite forme en dôme (5) autour de l'ouverture de l'anneau (3) en fonction des caractéristiques de la bande de matériau tiré, ladite bande de matériau enroulé en bobine traversant l'ouverture formée sur le carter et passant dans l'espace formé entre ledit anneau et ladite forme en dôme disposés en regard l'un de l'autre, selon le passage complet (P).

Dans une première mise en oeuvre la forme en dôme profilée circulaire (5) est montée libre en rotation de manière limitée et continue.

Ainsi que représenté notamment aux figures 8, 9 et 10, la forme en dôme (5) disposée sur le volet a pour but de faciliter le glissement de la bande de matériau tiré. Dans la représentation de la figure 8 et dans une mise en oeuvre, la partie basse de la forme en dôme présente également une bavette annulaire (5-1) améliorant ce glissement, et la séparation des formats. Cette forme en dôme est montée sur un axe (8) disposé sur le volet. Elle présente intérieurement un évidement central circulaire (5-2) de volume supérieur à la section de l'axe précité, de manière à permettre un léger débattement à 360° de la forme en dôme autour de l'axe, afin de faciliter le centrage de cette forme en dôme autour de l'anneau. Cette forme en dôme est montée libre en rotation sur son axe (8) en étant maintenue par un moyen de verrouillage de type connu. La configuration du dôme peut être circulaire ou oblongue pour s'adapter au profil correspondant de l'ouverture intérieure de l'anneau (3). On comprend donc que par cette disposition particulière, la forme en dôme est autocentrée autour de l'ouverture centrale en regard de l'anneau (3) quelle que soit la bande de matériau et ses caractéristiques et aussi pour s'adapter aux sollicitations inhérentes à la traction de la bande de matériau par l'utilisateur.

Afin de tenir compte des caractéristiques variables de la bande de matériau en fonction de ses caractéristiques de dureté, de densité, d'épaisseur, l'appareil comprend des moyens qui permettent de régler l'espace de passage entre ledit anneau (3) disposé sur la face inférieure horizontale du carter et la forme en dôme (5) disposée sur le volet (4).

Le volet présente une configuration profilée venant en regard du couvercle pour venir en appui et contact avec le couvercle lors du relevage vers le haut de ce dernier en vue de sa fermeture, et permet l'ajustement et positionnement de ladite forme en dôme (5) autour de l'ouverture de l'anneau (3). Cette configuration profilée peut être réalisée par exemple sous forme de languettes (4.2) profilées formée sur le volet, ces languettes étant sollicitées par des moyens (2.1) disposés dans la partie basse du couvercle pour le relevage dudit volet.

Dans la mise en oeuvre représentée aux figures 1 à 5, le couvercle (2) présente dans sa partie basse des pattes profilées (2-1) formant surépaisseur sur lesquelles vient en appui l'extrémité des languettes (4-2) formées sur le volet (4). Ces dites pattes ont un profil sensiblement relevé. Lors de la fermeture du couvercle, l'extrémité desdites languettes (4-2) vient en appui sur lesdites pattes (2-1) et par élasticité le volet (4) dans son ensemble est relevé. La partie basse du volet vient aussi en contact avec la face inférieure desdites pattes (2-1) en facilitant ce relevage.

Dans la configuration représentée figures 11 et 12, le couvercle (2) présente sur sa face de devant une aile en retour horizontal (2-2) qui est aménagée avec deux ouvertures oblongues (2-3) aménagées pour recevoir des moyens permettant d'agir sur les languettes (4-2) associées au volet précité. Plus spécifiquement, ces moyens comprennent un curseur (9) présentant un profil penté (9-1) en forme de came associé à un bouton de réglage et de verrouillage (9-2). L'extrémité des languettes présente une forme en biseau (4-2-1) qui viendra en contact avec le profil penté de la came précitée. Selon le positionnement des curseurs à travers les lumières oblongues de guidage, lesdites languettes seront soumises à un relevage plus ou moins important par élasticité provocant ainsi le pivotement du volet et son rapprochement ou éloignement en pression par rapport à la face inférieure horizontale du carter et donc en faisant varier l'espace entre l'anneau et la forme en dôme. Ce réglage est facile à réaliser par l'utilisateur.

Dans une première variante d'utilisation de l'invention, la bobine de matériau est disposée dans un plan vertical dans le carter, son ouverture centrale étant en regard du l'ouverture formée sur la partie inférieure horizontale du carter, la bobine étant en appui sur ladite partie inférieure. La figure 13 notamment illustre cette disposition.

Dans une seconde variante de l'invention, la bobine de matériau est disposée dans un plan horizontal dans le carter, comme représenté figure 14.

A cet effet, le carter présente sur ses faces latérales des bras (10) articulés dont les extrémités sont agencées avec des embouts récepteurs (10a) de la bobine de matériau. Ces bras sont articulés d'une position verticale à une position horizontale pour correspondre au mode de positionnement de la bobine de matériau. Les bras sont verrouillés en position soit de relevage vertical, soit d'abaissement horizontal par des moyens disposés sur le carter.

Comme représenté figure 14, les faces latérales du carter présentent intérieurement un évidement (11) pour la réception d'un bossage (12) formé sur la partie extérieure des bras articulés. En position verticale, les bras sont relevés et les bossages précités pénètrent dans les évidements précités. En position horizontale, les faces latérales du carter présentent des butées d'appui (13) qui limitent le basculement desdits bras jusqu'à l'horizontal.

On a représenté aux figures 15 à 17 une seconde variante de réalisation de l'appareil distributeur selon l'invention mettant en oeuvre les moyens de l'invention. Les composants et parties identiques ont les mêmes références. La partie inférieure horizontale (1b) du carter est agencée également avec une ouverture centrale (1a) et sur sa face inférieure (1b1) avec un anneau profilé (3) disposé dans un plan excentré par rapport à ladite ouverture centrale (1.a). Le volet (4) articulé est agencé pour recevoir une forme en dôme (5) profilée circulaire qui est montée avec ce dernier ou rapportée.

Sur la partie avant de la forme en dôme (5), côté extrémité libre du volet est conformée une découpe en croissant (4.3) dans l'épaisseur du volet. Cette découpe a pour fonction de faciliter le passage et la traction en sortie de la bande de matériau prédécoupée dans le format préétabli. L'amplitude angulaire de cette découpe en croissant est de l'ordre de 90° à 160°

Selon cette mise en oeuvre, le volet (4) présente une configuration profilée en extrémité avec une partie (4.4) relevée angulairement venant en appui contre la face inférieure de la partie (1b) du carter.

On a représenté aux figures 18 à 21 une troisième variante de réalisation de l'appareil distributeur selon l'invention.

Les composants et parties identiques ont les mêmes références.

La partie inférieure horizontale (1b) est toujours agencée avec une ouverture centrale (1d) et sur sa face inférieure (1b1) avec un anneau profilé (3) disposé dans un plan excentré par rapport à ladite ouverture centrale (1d). Ainsi qu'il apparait aux figures 18, 19 et 20, sur une partie de la périphérie de l'anneau (3) est formée une bavette (1b2) moulée directement avec la partie (1b), curviligne et établie selon une amplitude angulaire de l'ordre de 30 à 90°. Elle a pour fonction de diriger verticalement la bande de matériau tirée sous un format établi à sa sortie pour une bonne prise en main. En outre, comme il apparait figure 19, le col inférieur (3.2) de l'anneau présente sur une partie de son pourtour intérieur des dents (3.3).

Le volet 4 est agencé pour recevoir la forme en dôme (5) moulée sur la face inférieure de ce dernier, ladite zone en dôme présentant comme illustré figure 21 sur une partie de son pourtour périphériques deux zones (5.3, 5.4) concentriques dentelées pour faciliter la séparation d'un format de bande de matériaux lors de sa torsion par l'utilisateur.

Le volet est ici représenté avec les languettes (4.2) dont l'extrémité (4.4) est repliée vers le haut.

Les pattes (2.1) formée sur le couvercle permettent le relevage du volet dans les différentes variantes. On a illustré dans les deux variantes des figures 15 à 21, un disque (11) muni d'une ouverture (11.a) pour être positionné et encastré dans une ouverture réceptrice formée à cet effet sur la partie inférieure horizontale (1b) du carter. Cela permet le cas échéant, en fonction de la nature des matériaux distribués de faire varier le diamètre de l'ouverture (11a) qui est équivalente dans sa fonction à l'ouverture (1b)

Ainsi selon l'invention, l'appareil distributeur de matériau d'essuyage prédécoupé présente de très grands avantages de par sa conception et ses modes d'utilisation variés. On souligne également sa rapide adaptabilité en fonction des caractéristiques de la bande de matériau prédécoupée qui est à distribuer.

Il permet la distribution de tous matériaux notamment d'essuyage, en papier, ouate, et non tissé.

Le nombre de ses composants est très réduit à trois dans les variantes 2 et 3 et à 5 dans la variante 1 pour permettre le montage en rotation du dôme (5).

## Revendications

1. Appareil distributeur de bandes de matériau enroulé prédécoupé en bobine comprenant un carter (1) de réception de ladite bobine (B), avec une face de fond (1a), une partie inférieure horizontale (1b) et de faces latérales (1c), et un couvercle de fermeture (2) articulé, ledit carter et ledit couvercle étant aménagés dans leur partie inférieure avec une ouverture centrale permettant le passage et la distribution de la bande de matériau, le carter présentant une partie inférieure horizontale (1b) présentant dans son épaisseur une ouverture centrale (1d), ***caractérisé en ce que*** le carter présente sur sa face inférieure (1b1) un anneau profilé (3) disposé dans un plan excentré par rapport à ladite ouverture centrale (1d) en définissant entre eux un passage (P) pour la bande de matériau tiré, ***et en ce que*** le carter présente sous ladite face inférieure (1b) un volet (4) articulé agencé pour recevoir une forme en dôme (5) profilée circulaire pour s'intégrer en regard de l'ouverture intérieure formée sur ledit anneau (3), tout en laissant la continuité de passage pour la bande de matériau tiré et sa sortie hors de l'appareil, ***et en ce que*** ledit volet présente une configuration profilée (4.2 et 4.4) venant en regard du couvercle pour être sollicité par le couvercle lors de son relevage en vue de sa fermeture afin d'assurer le positionnement de ladite forme en dôme autour de l'ouverture de l'anneau en fonction des caractéristiques de la bande de matériau tiré, ladite bande de matériau enroulé en bobine traversant l'ouverture formée sur le carter et passant dans l'espace formé entre ledit anneau et ladite forme en dôme disposés en regard l'un de l'autre.

2. Appareil distributeur selon la revendication 1, ***caractérisé en ce que*** ledit anneau (3) présente une forme conique avec intérieurement un profil de courbure (3-1) facilitant le passage et glissement de la bande de matériau.

3. Appareil distributeur selon l'une quelconque des revendications 1 et 2, ***caractérisé en ce que*** la forme en dôme (5) présente une bavette annulaire (5-1).

4. Appareil distributeur selon l'une quelconque des revendications 1 et 3 **caractérisé en ce que** la forme en dôme profilée circulairement est montée libre en rotation de manière limitée et contrôlée.

5. Appareil distributeur selon l'une quelconque des revendications 1 et 3 **caractérisé en ce que** la forme en dôme profilée circulaire est fixée sur le volet en étant obtenue par moulage avec ce dernier ou rapportée.

6. Appareil distributeur selon l'une quelconque des revendications 1, 3 et 4, ***caractérisé en ce que*** la forme en dôme est montée sur un axe (8) disposé sur le volet (4) et présente intérieurement un évidement central circulaire (5-2) de volume supérieur à la section de l'axe (8) de manière à autoriser un débattement à 360° de la forme en dôme autour de l'axe, ladite forme en dôme étant montée libre en rotation sur ledit axe (8) et maintenue par un moyen de verrouillage, ladite forme en dôme étant autocentrée autour de l'ouverture centrale de l'anneau (3).

7. Appareil distributeur selon la revendication 1, ***caractérisé en ce que*** le couvercle (2) présente dans sa partie basse des pattes profilées (2-1) formant surépaisseur permettant l'appui de la configuration profilée (4.2, 4.4) formée sur le volet, lesdites pattes par élasticité permettant avec la base du volet le relevage de celui-ci.

8. Appareil distributeur selon la revendication 7, ***caractérisé en ce que*** le couvercle (2) présente sur sa face de devant une aile en retour horizontal (2-2) aménagée avec deux ouvertures oblongues (2-3) pour recevoir les moyens agissant sur les languettes (4-2) associées au volet.

9. Appareil distributeur selon la revendication 8, ***caractérisé en ce que*** lesdits moyens comprennent un curseur (9) avec un profil penté (9-1) en forme de came associé à un bouton de réglage et de verrouillage (9-2), ***et en ce que*** l'extrémité desdites languettes présente une forme en biseau (4-2-1) venant en contact avec le profil penté en forme de came.

10. Appareil distributeur selon la revendication 1 **caractérisé en ce que** sur la partie avant de la forme en dôme (5), côté extrémité libre du volet est conformée une découpe en croissant (4.3) dans l'épaisseur du volet, cette découpe ayant pour fonction de faciliter le passage et la traction en sortie de la bande de matériau prédécoupée dans le format préétabli, et **en ce que** l'amplitude angulaire de cette découpe en croissant est de l'ordre de 90° à 160°

11. Appareil distributeur selon la revendication 1, **caractérisé en ce que** sur une partie de la périphérie de l'anneau (3) est formée une bavette (1b2) moulée directement avec la partie (1b), curviligne et établie selon une amplitude angulaire de l'ordre de 30 à 90° et **en ce que** ladite bavette a pour fonction de diriger verticalement la bande de matériau tirée sous un format établi à sa sortie pour une bonne prise en main.

12. Appareil distributeur selon la revendication 11 **caractérisé en ce que** le col inférieur (3.2) de l'anneau présente sur une partie de son pourtour intérieur des dents (3.3).

13. Appareil distributeur selon les revendications 11 et 12 **caractérisé en ce que** le volet 4 est agencé pour recevoir la forme en dôme (5) moulée sur la face inférieure de ce dernier, ladite zone en dôme présentant sur une partie de son pourtour périphériques deux zones (5.3, 5.4) concentriques dentelées pour faciliter la séparation d'un format de bande de matériaux lors de sa torsion par l'utilisateur.

14. Appareil distributeur selon l'une quelconque des revendications 1 à 13, ***caractérisé en ce que*** la bobine de matériau est disposée dans un plan vertical dans le carter, son ouverture centrale étant en regard du l'ouverture formée sur la partie inférieure horizontale du carter, la bobine étant en appui sur ladite partie inférieure, ***et en ce que*** l'appareil est utilisé avec le dévidage central de la bobine de matériau.

15. Appareil distributeur selon l'une quelconque des revendications 1 à 13, ***caractérisé en ce que*** le carter présente sur ses faces latérales des bras (10) articulés dont les extrémités sont agencées avec des embouts récepteurs de la bobine de matériau, ***et en ce que*** lesdits bras sont articulés d'une position verticale à une position horizontale pour correspondre au mode de positionnement de la bobine de matériau, ***et en ce que*** lesdits bras sont verrouillés en position soit de relevage vertical, soit d'abaissement horizontal par des moyens (11-12-13) disposés sur le carter, ***et en ce que*** l'appareil est utilisé avec la position horizontale de la bobine de matériau.

16. Appareil distributeur selon la revendication 15, ***caractérisé en ce que*** les moyens (11-12-13) sont constitués par l'aménagement des faces latérales du carter avec un évidement (11) pour la réception d'un bossage (12) formé sur la partie extérieure des bras articulés, ***et en ce que*** les faces latérales du carter présentent des butées (13) limitant le basculement des bras jusqu'à l'horizontal.

## Patentansprüche

1. Vorrichtung zur Abgabe von Streifen eines Materials, das aufgewickelt und im Vorfeld zu Rollen zugeschnitten wurde, wobei sie ein Gehäuse (1) zur Aufnahme der Rolle (B), welches eine rückwärtige Fläche (1a), einen unteren horizontalen Abschnitt (1b) und Seitenflächen (1c) aufweist, sowie einen angelenkten Verschlussdeckel (2) umfasst, wobei das Gehäuse und der Deckel in ihrem unteren Abschnitt mit einer mittigen Öffnung versehen sind, die ein Hindurchführen und eine Abgabe des Materialstreifens ermöglicht, wobei das Gehäuse einen unteren horizontalen Abschnitt (1b) aufweist, der in seiner Dicke mit einer mittigen Öffnung (1d) versehen ist, **dadurch gekennzeichnet, dass** das Gehäuse unterseitig (1b1) mit einem Profilring (3) versehen ist, der in einer Ebene angeordnet ist, welche gegenüber der mittigen Öffnung (1d) versetzt ist, wobei zwischen diesen ein Durchgang (P) für den abgezogenen Materialstreifen abgegrenzt ist, und dadurch, dass das Gehäuse unterhalb seiner Unterseite (1b) eine angelenkte Klappe (4) aufweist, die zur Aufnahme einer kreisförmigen Profilkuppelform (5) ausgestaltet ist, damit diese gegenüber der innenliegenden Öffnung eingefügt wird, mit welcher der Ring (3) versehen ist, wobei die ein ununterbrochener Durchgang für den abgezogenen Materialstreifen erhalten bleibt, sodass dieser die Vorrichtung verlassen kann, und dadurch, dass die Klappe derart ausgestaltet ist, dass sie ein Profilstück (4.2 und 4.4) aufweist, welches sich gegenüber dem Deckel befindet und somit von dem Deckel beansprucht wird, wenn dieser angehoben wird, um ihn zu schließen, damit er sicherzustellt, dass die Kuppelform in Abhängigkeit von den Eigenschaftsmerkmalen des abgezogenen Materialstreifens rundum die Öffnung des Rings angeordnet ist, wobei der Streifen zu einer Rolle aufgewickelten Materials durch die Öffnung gelangt, die in dem Gehäuse vorgesehen ist und in den Raum gelangt, welcher zwischen dem Ring und der Kuppelform gebildet ist, welche sich gegenüber liegen.

2. Abgabevorrichtung nach Anspruch 1, **dadurch gekennzeichnet, dass** der Ring (3) kegelförmig ist, mit einem innenseitigen Krümmungsprofil (3-1), welches den Durchgang und das Gleiten des Materialstreifens erleichtert.

3. Abgabevorrichtung nach einem beliebigen der Ansprüche 1 und 2, **dadurch gekennzeichnet, dass** die Kuppelform (5) eine ringförmige Leitschürze (5-1) aufweist.

4. Abgabevorrichtung nach einem beliebigen der Ansprüche 1 und 3, **dadurch gekennzeichnet, dass** die kreisförmige Profilkuppelform auf begrenzte und beherrschte Weise frei drehbar gelagert ist

5. Abgabevorrichtung nach einem beliebigen der Ansprüche 1 und 3, **dadurch gekennzeichnet, dass** die kreisförmige Profilkuppelform an der Klappe befestigt ist, indem sie gemeinsam mit dieser geformt und daran angeformt wurde.

6. Abgabevorrichtung nach einem beliebigen der Ansprüche 1, 3 und 4, **dadurch gekennzeichnet, dass** die Kuppelform auf einer Achse (8) gelagert ist, die auf der Klappe (4) angeordnet ist, und innen eine kreisförmige mittige Aussparung (5-2) aufweist, deren Volumen größer als der Querschnitt der Achse (8) ist, sodass die Kuppelform über 360° ein Spiel rundum die Achse hat, wobei die Kuppelform frei drehbar auf der Achse (8) gelagert ist und durch ein Verriegelungsmittel an Ort und Stelle gehalten wird, wobei die Kuppelform sich selbsttätig um die mittige Öffnung des Rings (3) zentriert.

7. Abgabevorrichtung nach Anspruch 1, **dadurch gekennzeichnet, dass** der Deckel (2) in seinem unteren Abschnitt Profilansätze (2-1) aufweist, die eine Verdickung bilden, welche es ermöglicht, dass das Profilstück (4.2, 4.4), mit welchem die Klappe versehen ist, dort aufliegt, wobei die Ansätze durch elastisches Zusammenwirken mit der Basis der Klappe das Anheben derselben ermöglichen.

8. Abgabevorrichtung nach Anspruch 7, **dadurch gekennzeichnet, dass** der Deckel (2) an seiner vorderen Fläche einen Flügel (2-2) aufweist, der sich rückwärtig horizontal erstreckt und mit zwei länglichen Öffnungen (2-3) versehen ist, um die Mittel aufzunehmen, welche auf die Laschen (4-2) wirken, die mit der Klappe in Verbindung stehen.

9. Abgabevorrichtung nach Anspruch 8, **dadurch gekennzeichnet, dass** die Mittel einen Schieberegler (9) mit nockenförmigem Schrägprofil (9-1) umfassen, der mit einem Stell- und Verriegelungsknopf (9-2) in Verbindung steht, und dadurch, dass das Ende der Laschen eine abgeschrägte Form (4-2-1) aufweist, die mit dem nockenförmigen Schrägprofil in Kontakt kommt.

10. Abgabevorrichtung nach Anspruch 1, **dadurch gekennzeichnet, dass** im vorderen Abschnitt der Kuppelform (5), seitens des freien Endes der Klappe, ein hörnchenförmiger Ausschnitt (4.3) in der Dicke der Klappe ausgebildet ist, wobei dieser Ausschnitt die Aufgabe hat, den Durchgang und das Herausziehen des Materialstreifens zu erleichtern, der im Vorfeld zum vorbestimmten Format zugeschnitten wurde, und dadurch, dass die Winkelerstreckung dieses hörnchenförmigen Ausschnitts in der Größenordnung von 90° bis 160° liegt.

11. Abgabevorrichtung nach Anspruch 1, **dadurch gekennzeichnet, dass** über einen Abschnitt des Randes des Rings (3) eine Leitschürze (1b2) ausgebildet ist, die unmittelbar an den Abschnitt (1b) angeformt ist, wobei sie gekrümmt ist und eine Winkelerstreckung in der Größenordnung von 30 bis 90° aufweist, und dadurch, dass die Leitschürze die Aufgabe hat, den Materialstreifen senkrecht zu leiten, welcher an ihrer Austrittsöffnung gemäß einen bestimmten Format herausgezogen wird, sodass er mühelos gehandhabt werden kann.

12. Abgabevorrichtung nach Anspruch 11, **dadurch gekennzeichnet, dass** die untere Halsöffnung (3.2) des Rings über einen Abschnitt ihres Umfangs mit Zähnen (3.3) versehen ist.

13. Abgabevorrichtung nach den Ansprüchen 11 und 12, **dadurch gekennzeichnet, dass** die Klappe 4 derart ausgestaltet ist, dass sie die Kuppelform (5) aufnimmt, welche an der ihrer unteren Fläche angeformt ist, wobei kuppelförmige Bereich über einen Abschnitt seines randständigen Umfangs zwei gezähnte konzentrische Bereiche (5.3, 5.4) aufweist, um die Abtrennung eines Format des Materialstreifens zu erleichtern, wenn dieser vom Anwender verdreht wird.

14. Abgabevorrichtung nach einem beliebigen der Ansprüche 1 bis 13, **dadurch gekennzeichnet, dass** die Materialrolle in einer vertikalen Ebene in dem Gehäuse angeordnet ist, wobei ihre mittige Öffnung der Öffnung gegenüber liegt, welche im unteren horizontalen Abschnitt des Gehäuses gebildet ist, wobei die Rolle gegen diesen unteren Abschnitt drückt, und dadurch, dass die Vorrichtung derart verwendet wird, dass die Materialrolle von innen abgewickelt wird.

15. Abgabevorrichtung nach einem beliebigen der Ansprüche 1 bis 13, **dadurch gekennzeichnet, dass** das Gehäuse an seinen Seitenflächen mit angelenkten Armen (10) versehen ist, deren Enden derart ausgestaltet sind, dass sie Ansatzstücke zur Aufnahme der Materialrolle aufweisen, und dadurch, dass diese Arme von einer vertikalen Position in eine horizontale Position umgelenkt werden, damit ihre Anordnung derjenigen der Materialrolle entspricht, und dadurch, dass die Arme durch Mittel (11-12-13), welche an dem Gehäuse angeordnet sind, in einer Position entweder des vertikalen Anhebens oder des horizontalen Absenkens verriegelt werden, und dadurch, dass die Vorrichtung derart verwendet wird, dass sich die Materialrolle in horizontaler Position befindet.

16. Abgabevorrichtung nach Anspruch 15, **dadurch gekennzeichnet, dass** die Mittel (11-12-13) darin bestehen, dass die Seitenflächen des Gehäuses mit einer Aussparung (11) zur Aufnahme eines Höckers (12) versehen sind, welcher vom äußeren Abschnitt der angelenkten Arme gebildet wird, und dadurch, dass die Seitenflächen des Gehäuses Anschläge (13) aufweisen, welche die Kippbewegung der Arme derart beschränken, dass sie höchstens die Horizontale erreicht.

## Claims

1. Appliance for dispensing strips of pre-cut material rolled into a spool, incorporating a case (1) to receive the spool (B), with a bottom face (1a), a horizontal lower part (1b) and lateral faces (1c), and a hinged closing cover (2), with said case and said cover being provided at their lower part with a central opening allowing the passage and dispensing of the strip of material, the case having a horizontal lower part (1b) with, in its thickness, a central opening (1d), **characterized in that** the case has, on its lower face (1b1), a profiled ring (3) positioned in a plane that is eccentric in relation to the said central opening (1d), providing between them a passageway (P) for the pulled strip of material, ***and in that*** the case has, under said lower face (1b), a hinged flap (4) arranged to accommodate a circular profiled dome form (5) that integrates opposite the interior opening formed by said ring (3), while allowing continuity of passage for the pulled strip of material and its exit from the appliance, ***and in that*** said flap has a profiled design (4.2 and 4.4) that is positioned facing the cover so as to be solicited by the cover when it is raised in view of its closure, so as to ensure the positioning of said dome form around the opening in the ring, depending on the characteristics of the pulled strip of material, said strip of material reeled into a spool passing through the opening formed in the case and passing into the space formed between said ring and said dome form positioned facing each other.

2. Dispensing appliance according to claim 1, ***characterized in that*** said ring (3) has a conical form with, internally, a curved profile (3-1) facilitating the passage and sliding of the strip of material.

3. Dispensing appliance according to any of claims 1 and 2, ***characterized in that*** the dome form (5) has a ring-shaped lip (5-1).

4. Dispensing appliance according to any of claims 1 to 3, **characterized in that** the circular profiled dome form is mounted so as to rotate freely in a limited and controlled manner.

5. Dispensing appliance according to any of claims 1 and 3, **characterized in that** the circular profiled dome form is fixed onto the flap by being molded with said flap or by being joined on.

6. Dispensing appliance according to any of claims 1, 3 and 4, ***characterized in that*** the dome form is mounted on a shaft (8) positioned on the flap (4) and has a circular central hollow (5-2) internally, of volume greater than the cross section of the shaft (8), so as to allow a 360° displacement of the dome form around the shaft, said dome form being mounted so as to rotate freely on said shaft (8) and maintained by a locking means, said dome form being automatically centered around the central opening of the ring (3).

7. Dispensing appliance according to claim 1, ***characterized in that*** the cover (2) has profiled lugs (2-1) in its lower part, forming an excess thickness able to bear the profiled design (4.2, 4.4) formed on the flap, said lugs allowing raising of the flap through elasticity in conjunction with the base of the flap.

8. Dispensing appliance according to claim 7, ***characterized in that*** the front face of the cover (2) has a wing with horizontal return (2-2) arranged with two oblong openings (2-3) to accommodate the means acting on the tongues (4-2) associated with the flap.

9. Dispensing appliance according to claim 8, ***characterized in that*** said means incorporate a cursor (9) with a cam-shaped sloped profile (9-1), associated with an adjustment and locking button (9-2), ***and in that*** the extremity of said tongues has a bezel form (4-2-1) that comes into contact with the cam-shaped sloped profile.

10. Dispensing appliance according to claim 1, **characterized by** the fact that the front part of the dome form (5), at the free end of the flap, is formed with a crescent-shaped cut-out (4.3) in the thickness of the flap, with this cut-out having the function of facilitating the passage and the pulling to withdrew the strip of pre-cut material, and by the fact that the angular amplitude of this crescent-shaped cut-out is approximately from 90° to 160°.

11. Dispensing appliance according to claim 1, **characterized in that**, on part of the periphery of the ring (3), a lip (1b2) is directly molded with the part (1b), in curved form and designed with an angular amplitude of around 30 to 90°, and **in that** said lip has the function of vertically directing the strip of material pulled in a format established at its exit for a satisfactory hold.

12. Dispensing appliance according to claim 11, **characterized in that** the lower neck (3.2) of the ring has teeth (3.3) on part of its interior periphery.

13. Dispensing appliance according to claims 11 and 12 **characterized in that** the flap 4 is designed to accommodate the dome form (5) molded onto the bottom face of the latter, with the said domed area having two concentric toothed areas (5.3, 5.4) on part of its periphery, to facilitate the separation of a format of strip of material during its twisting by the user.

14. Dispensing appliance according to any of claims 1 to 3, ***characterized in that*** the spool of material is positioned in a vertical plane in the case, with its central opening being opposite the opening formed in the horizontal lower part of the case, with the spool being pressed against the said lower part, ***and in that*** the appliance is used with the central unreeling of the spool of material.

15. Dispensing appliance according to any of claims 1 to 13, ***characterized in that*** the lateral faces of the case have articulated arms (10) of which the extremities are designed with end pieces for accommodating the spool of material, ***and in that*** said arms articulate from a vertical position to a horizontal position to correspond with the mode of positioning of the spool of material, ***and in that*** said arms are locked in either a raised vertical position or a lowered horizontal position by means (11-12-13) positioned on the case, ***in that*** the appliance is used with the spool of material in the horizontal position.

16. Dispensing appliance according to claim 15, ***characterized in that*** the means (11-12-13) are provided by the design of the lateral faces of the case with a hollow (11) for the accommodation of an embossing (12) formed in the exterior part of the articulated arms, ***and in that*** the lateral faces of the case have abutments(13) limiting the tipping of the arms to the horizontal position.
